# FASCICULE DE BREVET EUROPEEN

(11) **EP 0 046 698 B1**
(45) Date de publication et mention de la délivrance du brevet: **14.03.1984**
(21) Numéro de dépôt: 81401162.3
(22) Date de dépôt: 22.07.1981
(51) Int. Cl.: F04D 27/02

(54) **Procédé et dispositif de détection de décollement tournant**
Einrichtung und Verfahren zum Erkennen einer umlaufenden Strömungsablösung
Means and method for detecting rotating stall

(30) Priorité: 13.08.1980 FR 8018024
(43) Date de publication de la demande: 03.03.1982
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Deneux, Pierre Edouard, F-77530 Vaux le Penil (FR); Faure, Patrick Jean, F-91490 Courances (FR); Laffitte, Denis René Guy, F-13140 Miramas (FR); Lemaoult, Michel Eugène Marcel, F-77530 Melun (FR)
(74) Mandataire: Moinat, François

## Description

La présente invention concerne un procédé de détection d'un décollement tournant dans une turbomachine ayant deux corps tournants: un corps haute pression et un corps basse pression, procédé du type selon lequel on mesure la vitesse de rotations de chacun desdits corps.

Le moteur à turbine à gaz illustré en figure 1 est un exemple des différents types de moteurs pour lesquels la présente invention peut être utilisée.

L'invention concerne aussi un dispositif de détection de décollement tournant.

Le décollement tournant est un phénomène qui affecte toutes les turbomachines à divers régimes de fonctionnement. Si les causes en sont encore mal connues, les effets sur les moteurs double-corps se manifestent presque toujours de la même manière:
- chute brutale de la pression de sortie du compresseur 2,4 suivie d'une croissance de cette pression inférieure au taux de croissance normal;
- augmentation brutale de la température T du flux de gaz à l'entrée des turbines 5, 3, se traduisant parfois par une cassure dans la pente de la courbe de cette température en fonction du temps, et une stabilisation de cette température à des niveaux plus élevés que le niveau normal de consigne;
- une croissance du régime de rotation N_{HP} du corps haute pression 4a, 5 inférieure au taux de croissance normal;
- une stabilisation instantanée du régime de rotation N_{BP} du corps basse pression 2a, 3, suivie d'une croissance faible de ce régime N_{B}P;
- parfois des grondements et une inversion de fonctionnement dite »pompage« du compresseur 2, 4.

Au bout d'un intervalle de temps de plusieurs secondes, ces paramètres T, N_{HP}, N_{BP} se stabilisent à des valeurs différentes de celles correspondant à une stabilisation normale, mais, dans certaines conditions des accidents graves peuvent survenir brutalement: extinction au niveau du dispositif de combustion 6, rupture d'aubes, etc...

Le document US-A-2 918 790 décrit ainsi un système de régulation d'une turbomachine du type double corps dans lequel les paramètres d'entrée sont les vitesses de rotation des corps basse-pression et haute-pression, mais également la température d'entrée turbine, ce qui conduit à une méthode ou un dispositif de mise en oeuvre très complexe où sont prévues des inter-actions entre ces paramètres et d'autres tels que le débit de carburant ou la section d'ouverture de tuyère. Les lois de fonctionnement retenues sont également complexes et doivent être traduites par des profils particuliers de came de liaison dans le dispositif. L'invention vise à réduire le nombre de paramètres utilisés et à définir entre eux des relations simples facilitant la mise en oeuvre.

Le document FR-A-2 332 427 concerne un détecteur avertisseur de blocage et un procédé de détection de blocage pour turbomachine dans lesquels divers paramètres sont également associés: température de turbine (entrée ou sortie), régime de réduction de vitesse du compresseur (haute ou basse pression), position des soupapes de décharge du compresseur. Le document GB-A-1 492 924 concerne un dispositif de commande de débit de carburant pour turbomachine dans lequel les paramètres choisis sont une vitesse de rotation (éventuellement de corps haute-pression) et un autre paramètre croissant avec la vitesse mais décroissant en cas de décollement tournant qui est la pression de sortie du compresseur. Le document GB-A-1 422 572 concerne également un dispositif de commande utilisant un tachymètre électronique. Dans un mode de réalisation, un comparateur recevant deux signaux de vitesse d'arbre est associé à un dérivateur de vitesse et à un interrupteur à seuil, les signaux de sortie étant délivrés à une porte ET.

Il importe donc que le pilote ou autre utilisateur soit informé rapidement de l'apparition du décollement tournant ou de l'imminence de son déclenchement afin de pouvoir prendre à temps les mesures propres à le prévenir.

C'est pourquoi un objet de l'invention est de proposer un procédé d'investigation de paramètres de fonctionnement d'une turbomachine, évoluant avant l'apparition du décollement tournant, d'une manière caractéristique.

Selon ce procédé on utilise une loi d'évolution constante pour plusieurs couples de paramètres, cette loi étant caractéristique de l'apparition du décollement.

Un autre objet de l'invention consiste à réaliser un dispositif capable d'utiliser les données en provenance de capteurs appropriés, de les traiter dans un générateur de fonctions, de discriminer si deux conditions sont réunies, et de déclencher une alarme au poste de pilotage de la turbomachine.

A ces effets, le procédé conforme à l'invention, selon lequel on mesure la vitesse de rotation N_{HP}, N_{BP} de chacun de corps tournants, est caractérisé en ce qu'on déduit la dérivée par rap port au temps de la vitesse de rotation N_{HP} du corps haute pression et on génère un signal de commande dès que l'on a: et où A, B et C sont des valeurs constantes.

C'est ainsi que, dans une application particulière de l'invention à un moteur connu, on détermine les valeurs suivantes, lorsque les vitesses de rotation interviennent en % de la valeur nominale:
A est compris entre 1 et 1,5, B est compris entre 8 et 30, C est compris entre -0,6 et - 0,2 et dans un cas particulier, A est égal à 1,26; B est égal à 18,2 et C est égal à - 0,4.

Lorsque les vitesses de rotation interviennent en valeur absolue, on choisit A égal à 1,62; B égal à 4106 tours/mn et C égal à - 250 tours/mn/s.

Par exemple, ledit signal de commande sert à déclencher une alarme.

Alternativement ou simultanément, selon un aspect de l'invention, ledit signal de commande sert à déclencher une manoeuvre permettant de revenir à des conditions normales de fonctionnement de la turbomachine.

Le dispositif de détection conforme à l'invention est due type comprenant un premier détecteur mesurant la vitesse de rotation (N_{HP}) du corps haute pression et un second détecteur mesurant la vitesse de rotation (N_{BP}) du corps basse pression; ce dispositif de détection est caractérisé en ce qu'il comporte en outre: un multiplicateur par une constante A, ce multiplicateur recevant le signal (N_{BP}) émis par le second détecteur; un soustracteur soustrayant du signal (N_{HP}) émis par le premier détecteur, le signal (A - N_{BP}) fourni par le multiplicateur; un premier comparateur comparant le signal (Nnp―A · N_{BP}) fourni par le soustracteur avec un signal de référence (B) fourni par une source de signal de référence; un dérivateur recevant le signal (N_{HP}) émis par le premier détecteur; un deuxième comparateur comparant le signal ( ) fourni par le déri- vateur avec un deuxième signal de référence (C) fourni par une deuxième source de signal de référence, les premier et second comparateurs étant chacun du type fournissant un signal logique »0« ou »1 selon que le signal de référence reçu par ce comparateur est supérieur ou inférieur à l'autre signal appliqué à ce comparateur; et une porte ET à deux entrées recevent chacune le signal de sortie d'un comparateur respectif, et dont la sortie délivre un signal de commande.

Les caractéristiques et avantages de l'invention seront mieux compris à la lecture de la description qui va suivre d'un mode de réalisation de l'invention, description faite en référence aux annexés dans lesquels:
- la figure 1 est une coupe axiale schématique à travers un moteur à turbine à gaz double flux; et
- la figure 2 est un schéma synoptique d'un dispositif de détection selon un mode de réalisation de l'invention.

Le moteur à turbine à gaz illustré en figure 1 est un moteur à débit axial double flux comportant une enveloppe de moteur 1 dans laquelle sont montés, de manière rotative, comme il est connu, un compresseur basse pression 2 et sa turbine d'entraînement 3, ainsi qu'un compresseur haute pression 4 et sa turbine d'entraînement 5. Un dispositif de combustion 6 brûle le carburant qu'il reçoit d'une commande (non représentée) en dégageant de gaz entraînement les turbines 3, 5, ces gaz étant ensuite évacués par une tuyère afin de produire la poussée.

Ainsi, selon l'invention, les paramètres utilisés sont les vitesses de rotation des corps haute pression et basse pression. La loi d'adaptation correcte de ces régimes est établie sous la forme:

Un critère discriminateur élimine les phases de décélération normale du moteur sous la forme d'un test sur la dérivée du régime de rotation du corps haute pression par rapport au temps:

Un cas particulier d'application de ce procédé donne les valeurs suivantes, les valeurs de N_{HP} et N_{BP} étant exprimées en % des régimes nominaux des corps haute pression et basse pression et le temps dt exprimé en secondes:
A = 1,26;
B = 18,2;
C = -0,4.

Lorsque N_{HP} et N_{BP} sont exprimés en tours par minute et le temps dt en secondes, on choisit:
A = 1,62;
B = 4106tours/mn;
C = 250tours/mn/s.

Ce procédé de détection présente de nombreux avantages:
- les paramètres N_{HP} et N_{BP} sont obtenus avec une grande precision et présentent une dispersion faible;
- les conditions ISA (International Standard Atmosphère) ont une faible influence sur ces paramètres;
- le temps maximal de détection est de l'ordre de 3 secondes;
- ces paramètres nécessaires à la détection sont déjà utilisés la régulation normale.

Le dispositif de détection d'un décollement tournant représenté à la figure 2 comprend: un premier détecteur 7 mesurant la vitesse de rotation (N_{H}p) du corps haute pression 4a, 5 et un second détecteur 8 mesurant la vitesse de rotation (N_{BP}) du corps basse pression 2a, 3; un multiplicateur par une constante A, 9, ce multiplicateur recevent le signal (N_{BP}) émis par le second détecteur 8; un soustracteur 10 soustrayant du signal (N_{HP}) émis par le premier détecteur 7, le signal (A · N) fourni par le multiplicateur 9, un premier comparateur 11 comparant le signal (NHP-A · N_{BP}) fourni par le soustracteur 10 avec un signal de référence (B) fourni par une source de signal de référence 12; un dérivateur 13 recevant le signal (N_{HP}) émis par le premier détecteur 7; un deuxième comparateur 14 comparant le signal ( ) fourni par le dérivateur 13 avec un deuxième signal de référence (C) fourni par une deuxième source de signal de référence 15, les premier 11 et second 14 comparateurs étant chacun du type fournissant un signal logique »0« ou »1« selon que le signal de référence reçu par ce comparateur est, respectivement, inférieur ou supérieur à l'autre signal appliqué à ce comparateur; et une porte ET, 16 à deux entrées 16a, 16b recevant chacune le signal de sortie d'un comparateur respectif 11, 14. A partir des détecteurs de régime HP et BP 7 et 8, les divers générateurs de fonction 9, 10 et 13 calculent les valeurs de NHP-A · N_{BP} et dt

Lorsque les deux conditions: sont réunies, le circuit logique 11, 12, 14, 15, 16 entraîne le fonctionnement d'un système d'alarme optique ou sonore (ou les deux) 17 qui prévient le pilote que le moteur est en décollement tournant. Celui-ci peut alors appliquer une consigne permettant de revenir à des conditions normales de fonctionnement du moteur.

Le dispositif de détection 7 à 16 peut éventuellement commander l'exécution automatique d'une manoeuvre permettant de retrouver ces conditions normales du fonctionnement (par exemple, programmation d'un échelon de débit négatif) et un retour progressif au point de fonctionnement initial.

Le dispositif représenté sur la figure 2 peut utiliser des composants électroniques classiques; cependant d'autres éléments, par exemple fluidiques, sont utilisables. Il peut être avantageux d'utiliser pour la détection de N_{HP} et N_{BP} les détecteurs existant déjà dans le régulateur; alternativement, ces détecteurs peuvent également être particuliers au dispositif.

## Revendications

1. Procédé de détection d'un décollement tournant dans une turbomachine ayant deux corps tournants: un corps haute pression (4a, 5) et un corps basse pression (2a, 3), du type selon lequel on mesure la vitesse de rotation (N_{HP}, N_{BP}) de chacun desdits corps, caractérisé en ce qu'on déduit la dérivée par rapport au temps de la vitesse de rotation N_{HP} du corps haute pression et on génère un signal de commande dès que l'on a: et où A, B et C sont des valeurs constantes.

2. Procédé selon la revendication 1, caractérisé en ce que, lorsque les vitesses de rotation interviennent en % de la valeur nominale, les coefficients sont calculés en conséquence et A est compris entre 1 et 1,5, B est compris entre 8 et 30 et C est compris entre - 0,6 et - 0,2.

3. Procédé selon la revendication 2, caractérisé en ce que, sensiblement, A est égal à 1,26; B est égal à 18,2 et C à - 0,4.

4. Procédé selon la revendication 1, caractérisé en ce que, lorsque les vitesses de rotation interviennent en valeur absolue, les coefficients sont calculés en conséquence et, sensiblement A est égal à 1,62; B est égal à 4106 tours/mn et C est égal à - 250 tours/mn/s.

5. Procédé selon l'une des revendications précédentes, caractérisé en ce que ledit signal de commande sert à déclancher une alarme.

6. Procédé selon l'une des revendications précédentes, caractérisé en ce que ledit signal de commande sert à déclencher une manoeuvre permettant de revenir à des conditions normales de fonctionnement de la turbomachine.

7. Dispositif de détection pour la mise en oeuvre du procédé de détection d'un décollement tournant dans une turbomachine selon la revendication 1 et comportant un corps tournant haute pression (4a, 5) et un corps tournant basse pression (2a, 3), du type comprenant un premier détecteur (7) mesurant la vitesse de rotation (N_{HP}) du corps haute pression et un second détecteur (8) mesurant la vitesse de rotation (N_{BP}) du corps basse pression, caractérisé en ce qu'il comporte en outre: un multiplicateur par une constante A, (9), ce multiplicateur recevant le signal (N_{BP}) émis par le second détecteur (8); un soustracteur (10) soustrayant du signal (N_{HP}) émis par le premier détecteur (7), le signal (A - N_{BP}) fourni par le multiplicateur (9); un premier comparateur (11) comparant le signal (N_{HP}-A . N_{BP}) fourni par le soustracteur (10) avec un signal de référence (B) fourni par une première source de signal de référence (12); un dérivateur (13) recevant le signal (N_{HP}) émis par le premier détecteur (7); un deuxième comparateur (14) comparant le signal ( ) fourni par le dérivateur (13) avec un deuxième signal de référence (C) fourni par une deuxième source de signal de référence (15), les premier (11) et second (14) comparateurs étant chacun du type fournissant un signal logique »0« et »1« selon que le signal de référence reçu par ce comparateur est inférieur ou supérieur à l'autre signal appliqué à ce comparateur; et une porte ET, (16) à deux entrées (16a, 16b) recevant chacune le signal de sortie d'un comparateur respectif (11, 14), et dont la sortie délivre un signal de commande.

## Patentansprüche

1. Verfahren zum Erkennen einer umlaufenden botriebwerk mit einer Hochdruckstufe (4a, 5) und einer Niederdruckstufe (2a, 3), an denen jeweils die Drehzahl (N_{HP}, N_{BP}) bestimmt wird, dadurch gekennzeichnet, daß der zeitliche Differentialquotient der Drehzahl N_{HP} der Hochdruckstufe gemessen wird und daß ein Steuersignal erzeugt wird, sobald und wobei A, B und C Konstante sind.

2. Verfahren nach Anspruch 1, dadurch gekennzeichnet, daß, wenn die Drehzahlen in Prozenten des Nennwerts eingesetzt werden, die Koeffizienten entsprechend berechnet werden und A zwischen 1 und 1,5, B zwischen 8 und 30 und C zwischen - 0,6 und - 0,2 liegt.

3. Verfahren nach Anspruch 2, dadurch gekennzeichnet, daß insbesondere A = 1,26, B=18,2 und C=-0,4.

4. Verfahren nach Anspruch 1, dadurch gekennzeichnet, daß, wenn die Drehzahlen als Absolutwerte eingesetzt werden, die Koeffizienten entsprechend berechnet werden und insbesondere betragen: A=1,62, B=4106 min-' und C=-250min⁻¹. s⁻¹.

5. Verfahren nach einem der vorhergehenden Ansprüche, dadurch gekennzeichnet, daß das Steuersignal zum Auslösen eines Alarms dient.

6. Verfahren nach einem der vorhergehenden Ansprüche, dadurch gekennzeichnet, daß das Steuersignal zum Auslösen eines Bedienungsvorgangs dient, der eine Rückführung des Turbotriebwerks auf normale Betriebsbedingungen ermöglicht.

7. Nachweiseinrichung für die Ausübung des Verfahrens nach Anspruch 1 zum Erkennen einer umlaufenden Strömungsablösung in einem Turbotriebwerk, mit einer Hochdruckstufe (4a, 5) und einer Niederdruckstufe (2a, 3), ferner mit einem ersten Detektor (7) zum Messen der Drehzahl (N_{HP}) der Hochdruckstufe und einem zweiten Detektor (8) zum Messen der Drehzahl (N_{BP}) der Niederdruckstufe, dadurch gekennzeichnet, daß außerdem vorgesehen sind: ein mit einer Konstanten A multiplizierten Multiplikationsglied (9), das das von dem zweiten Detektor (8) ausgesandte Signal (N_{BP}) aufnimmt, ein Subtraktionsglied (10), das von dem von dem ersten Detektor (7) ausgesandten Signal (N_{HP}) das von dem Multiplikationsglied (9) gelieferte Signal (A - N_{BP}) subtrahiert, ein erster Komparator (11), der das von dem Subtraktionsglied (10) gelieferte Signal (NH_{HP}-A · N_{BP}) mit einem von einer ersten Bezugssignalquelle (12) gelieferten Bezugssignal (B) vergleicht, ein Differenzierglied (13), das das von dem ersten Detektor (7) ausgesandte Signal (N_{HP}) aufnimmt, ein zweiter Komparator (14), der das von dem Differenzierglied (13) gelieferte Signal (dN_{HP}/dt) mit einem von einer zweiten Bezugssignalquelle (15) gelieferten zweiten Bezugssignal (C) vergleicht, wobei der erste Komparator (11) und der zweite Komparator (14) jeweils ein logisches Signal »0« oder »1« abgeben, je nachdem, ob das von dem jeweiligen Komparator aufgenommene Bezugssignal kleiner oder größer als das andre dem Komparator zugeführte Signal ist, sowie ein mit zwei jeweils das Ausgangssignal eines zugeordneten Komparators (11, 14) aufnehmenden Eingängen (16a, 16b) arbeitendes UND-Gatter (16), an dessen Ausgang ein Steuersignal abgegeben wird.

## Claims

1. Method for detecting rotating stall in a turbo-machine having two rotary spools; a high pressure spool (4a, 5) and a low pressure spool (2a, 3), of the type in accordance with which the rotary speed (N_{HP}, N_{BP}) of each of the said spools is measured, characterised in this that the derivative with respect to time of the rotary speed N_{HP} of the high pressure spool is calculated and a control signal is generated whenever and where A, B and C are constant values.

2. Method according to claim 1, characterised in this that when the rotary speeds intersect at a percentage of the nominal value, the coefficients are calculated so that A lies between 1 and 1.5, B lies between 8 and 30 and C lies between - 0.6 and - 0.2.

3. Method according to claim 2, characterised in this that substantially, A is equal to 1.26; B is equal to 18.2 and C to - 0.4.

4. Method according to claim 1, characterised in this that when the rotary speeds intersect at an absolute value, the coefficients are calculated so that substantially A is equal to 1.62; B is equal to 4106 RPM and C is equal to-250 RPM/sec.

5. Method according to one of the preceding claims characterised in this that said control signal serves to initiate an alarm.

6. Method according to one of the preceding claims, characterised in this that said control signal serves to initiate an operation serving to return to normal the functional conditions of the turbo-machine.

7. Detection device for putting into practice the detection method of rotating stall in a turbo- machine according to claim 1 and comprising a high-pressure rotary spool (4a, 5) and a low-pressure rotary spool (2a, 3) of the type comprising a first detector (7) measuring the rotational speed (N_{HP}) of the high-pressure spool and a second detector (8) measuring the rotational speed (N_{BP}) of the low-pressure spool, characterised in this that it comprises in addition: a multiplier by a constant A, (9), this multiplier receiving the signal (N_{BP}) emitted by the second detector (8); a subtractor (10) subtracting from the signal (N_{HP}) emitted by the first detector (7), the signal (A - N_{BP}) supplied by the multiplier (9); a first comparator (11) comparing the signal (N_{HP}-A - N_{BP}) supplied by the subtractor (10) with a reference signal (B) supplied by a first reference signal source (12); a differentiator (13) receiving the signal (N_{HP}) emitted by the first detector (7); a second comparator (14) comparing the signal supplied by the differentiator (13) with a second reference signal (C) supplied by a second reference signal source (15), the first (11) and second (14) comparators each being of a type supplying a logic signal »0« and »1« according to whether the reference signal receiving by the comparator is less than or greater than the other signal applied to this comparator; and an AND gate (16) with two inputs (16a, 16b) each receiving the output signal of a respective comparator (11, 14) and the output of which delivers a control signal.
